# EUROPÄISCHE PATENTSCHRIFT

(11) **EP 0 278 067 B1**
(45) Veröffentlichungstag und Bekanntmachung des Hinweises auf die Patenterteilung: **04.03.1992**
(21) Anmeldenummer: 87116631.0
(22) Anmeldetag: 11.11.1987
(51) Int. Cl.: G09F 7/02, F16B 17/00

(54) **Schild mit Symbolfeldern mit Eckbereich-Verbindungen**
Panel with symbol fields and connections in the corner regions
Panneau à champs de symboles avec éléments de connexion dans les zones anguleuses

(30) Priorität: 15.11.1986 DE 3639223
(43) Veröffentlichungstag der Anmeldung: 17.08.1988
(73) Patentinhaber: Franken Plastik GmbH, D-90763 Fürth (DE)
(72) Erfinder: Meurer, Horst, D-8510 Fürth (DE); Deinhardt, Manfred, D-8510 Fürth (DE)
(74) Vertreter: Böhme, Volker, Dipl.-Ing.

(56) Entgegenhaltungen:
- CA-A- 1 212 543
- DE-A- 2 818 798
- DE-U- 7 340 785
- FR-A- 2 161 311
- FR-A- 2 560 940
- GB-A- 2 087 121
- GB-A- 2 150 727
- US-A- 3 964 879

## Beschreibung

Die Erfindung betrifft ein Schild, bei dem eine Trägerplatte und eine Rückplatte zusammengesetz und mit Durchgangslöchern für mindestens eine durchzusteckende Befestigungsschraube mit Kopf versehen sind, bei dem die Trägerplatte Fenster und diese überquerende Querstege, die mit dem Fensterrand Schlitze begrenzen, aufweist, bei dem in die Fenster Felder gesetzt sind, die mit federnd biegbaren Schenkeln durch die Schlitze greifen und den Schlitzrand hintergreifen, bei dem an der Rückplatte Rippen vorgesehen sind, die in die Schlitze eben die Schenkel ragen, bei dem die Trägerplatte bei dem Durchgangsloch über einen Abstützvorsprung gegen die Rückplatte abgestützt ist und bei dem die mindestens eine Befestigungsschraube hinter dem Schild an einer Trageinrichtung angreift sowie an den Eckbereichen lösbare Verbindungseinrichtungen nur zur Verbindung von Trägerplatte und Rückplatte vorgesehen sind.

Das Schild gibt z.B. Hinweise auf die Lage von Wasser- oder Kanalisationsanschlüssen an Straßen. Bei einem bekannten (DE-B-1 099 334) Schild dieser Art sind die Verbindungseinrichtungen in den Eckbereichen Befestigungsschrauben und Muttern, wobei die Schraubenköpfe von vorne ohne weiteres zugänglich sind und die Verbindungseinrichtungen unerlaubterweise von nichtsachkundigen leicht gelöst werden können. Auch sind vier Schrauben mit Muttern nötig.

Nach der DE-A-2 818 798 werden Rastzungen benützt, welche durch Schlitze hindurch mit einem Werkzeug entriegelt werden können. Die Befestigungsschrauben zur Trageinrichtung hin sind verdeckt. Eine unerlaubte Demontage ist somit erschwert. Sie bleibt aber, unter Zuhilfenahme eines spitzen Gegenstandes, möglich. Es ist somit die Aufgabe der Erfindung ein Schild dieser Art zu schaffen wobei eine unerlaubte Demontage weiter erschwert ist.

Das erfindungsgemäße Schild ist, diese Aufgabe lösend, dadurch gekennzeichnet, daß jede Verbindungseinrichtung von einer Muffe und einem darin klemmend festsitzenden Zapfen gebildet ist, die einerseits mit der Trägerplatte und andererseits mit der Rückplatte einstückig sind.

Diese Muffe-Zapfen-Verbindungen sind von außen nicht sichtbar, so daß ihre Lösung dem Nicht-Sachkundigen erschwert ist. Der Sachkundige kann die Muffe-Zapfen-Verbindung des von der Trageinrichtung abgenommenen Schildes unter erheblicher Kraftaufwendung mittels eines Werkzeuges lösen. Es sind Schraubeinrichtungen vermieden und Muffe und Zapfen werden beim Herstellen der Trägerplatte und der Rückplatte mit angeformt.

Der Preßsitz des Zapfens in der Muffe läßt sich erreichen, indem der Durchmesser des Zapfens etwas größer gewählt wird als der Innendurchmesser der Muffe. Da dies toleranzenfreie Herstellung verlangt, ist es besonders zweckmäßig und vorteilhaft, wenn zwischen Muffe und Zapfen längsverlaufende angeformte Rippen geringen Querschnittes vorgesehen sind. Die Rippen gleichen Toleranzen aus und vermitteln den festen Sitz des an sich die Muffe nicht berührenden Zapfens. Die Rippen werden beim Einpressen des Zapfens verformt und geben so einen sehr festen, aber doch lösbaren Reibschluß zwischen Zapfen und Muffe.

Besonders zweckmäßig und vorteilhaft ist es dabei, wenn vier Rippen über den Umfang verteilt sind. Die Verbindung zwischen Zapfen und Muffe ist bei drei Rippen häufig nicht sehr fest und eine fünfte Rippe ist überflüssig.

Besonders zweckmäßig und vorteilhaft ist es ebenfalls, wenn Trägerplatte und Rückplatte bei jeder Verbindungseinrichtung einen Durchbruch aufweisen und wenn der Zapfen mit einer axialen Bohrung versehen ist, welche die beiden Durchbrüche verbindet. Es läßt sich durch die Muffe-Zapfen-Verbindung eine Befestigungsschraube stecken, um das Schild an einer Trageinrichtung anzubringen.

Besonders zweckmäßig und vorteilhaft ist es dabei, wenn der Durchbruch der Trägerplatte zu deren Außenseite hin von einer in der Dicke verminderten Querwand abgesperrt ist. Die Querwand gibt dem Schild nach außen einen geschlossenen Eindruck und läßt sich für den Einsatz von Befestigungsschrauben leicht herausbohren.
- Fig. 1: eine Rückansicht einer Trägerplatte eines Felder-Schildes mit Eckbereich-Verbindung,
- Fig. 2: einen Schnitt gemäß Linie II-II in Fig. 1,
- Fig. 3: einen Schnitt gemäß Linie III-III in Fig. 1,
- Fig. 4: einen Teil der Vorderseite der Trägerplatte gemäß Fig. 1,
- Fig. 5: einen Teil der Innenseite der Rückplatte, die zu der Trägerplatte gemäß Fig. 1 gehört,
- Fig. 6: einen Schnitt gemäß Linie VI-VI in Fig. 5,
- Fig. 7: in einem gegenüber Fig. 5 vergrößerten Maßstab eine Einzelheit Y im Schnitt und
- Fig. 8: in einem gegenüber Fig. 1 vergrößerten Maßstab eine Einzelheit X im Schnitt.

Das Schild gemäß Zeichnung ist aus einem thermoplastischen Kunststoff durch Spritzgießen hergestellt und besitzt eine Rückplatte (1), eine Trägerplatte (2), nicht gezeigte Felder, zwei nicht gezeigte Befestigungsschrauben sowie eine nicht gezeigte Trageinrichtung, die als U-förmiger Bügel ausgebildet ist, der einen vertikalen Pfosten quert, der zwischen den Bügel-Schenkeln angeordnet ist, in welche die Befestigungsschrauben geschraubt sind. Die Trägerplatte (2) weist verschieden große rechteckige Fenster (3) auf, in welche die nicht gezeigten Felder gesetzt werden, die nach vorne hin mit Zeichen versehen sind und nach hinten zwei rechtwinkelig wegragende Schenkel tragen, die an den freien Enden je eine stufenartig vorspringende Rastnase tragen. Jedes Fenster (3) begrenzt mit zwei einander gegenüberliegenden Rändern einen Schlitz (4) und jedes Feld wird mit den beiden Schenkeln durch die beiden Schlitze (4) eines Fensters (3) geschoben, wobei die Nasen hinter die beiden die Schlitze begrenzenden Fenster-Ränder einschnappend greifen.

An der Rückseite der Trägerplatte (2) ist außen randseitig ein umlaufender Sims (5) vorgesehen, auf dem die angebaute Rückplatte aufliegt, und ist um jedes Fenster (3) verlaufend ein Sims (6) vorgesehen, dessen Höhe rechtwinkelig zur Trägerplatte kleiner ist als die des randseitigen Simses (5). Jedes Fenster (3) ist von mindestens einem mit der Trägerplatte (2) einstückigen Quersteg (7) überspannt, der von der Vorderseite der Trägerplatte einen der Dicke des Fensters entsprechenden Abstand aufweist und rückseitig beim Schlitz (4) einen verstärkenden Sims (8) trägt. Jedem Schlitz (4) ist - bis auf eine weiter unten geschilderte Ausnahme - eine Rippe (9) zugeordnet. Die schmalen, länglichen Rippen (9) sind an der Rückplatte (1) einstückig mit dieser vorgesehen und ragen bei angebauter Rückplatte in die Schlitze (4) jeweils zwischen Quersteg (7) und Schenkel eines eingesetzten Feldes.

Im Mittenbereich der Trägerplatte (2) sind die Querstege (7) von nur zwei Fenster (3) jeweils mit einem Durchgangsloch (10) versehen, das sich auch auf einen ringartigen Abstützvorsprung (11) erstreckt, der rückseitig von der Trägerplatte mit der gleichen Höhe wie der randseitige Sims (5) wegragt. Das Durchgangsloch (10) ist im Bereich des Quersteges (7) als im Durchmesser größere Ansenkung (12) zur Aufnahme eines Schraubenkopfes ausgebildet und weist im Abstützvorsprung (11) den dem Schraubenschaft zuzuordnenden Durchmesser auf. Der Abstand jedes Durchgangsloches (10) von der seitlichen Außenkante der Trägerplatte (2) ist größer als ein Drittel und nur wenig kleiner als die Hälfte des Abstandes der beiden Durchgangslöcher (10) voneinander. Die Lage der Durchgangslöcher (10) ist auf die als U-Bügel ausgebildete Trageinrichtung abgestellt. Jedem Durchgangsloch (10) der Trägerplatte (2) ist ein Durchgangsloch (13) der Rückplatte (1) zugeordnet. Wie Fig. 5 zeigt sind an den den Durchgangslöchern (13) zugeordneten Stellen (14), denen an sich Rippen zur Feld-Sicherung zuzuordnen sind, keine Rippen vorgesehen. In Fig. 3 ist eine Befestigungsschraube (22) mit einem Kopf (23) angedeutet.

Die Trägerplatte (2) weist vier Eckbereiche (15) auf, in denen jeweils auf der der Rückplatte (1) zugewandten Seite eine Muffe (16) angeformt ist. Die Muffe (16) besitzt einen Innendurchmesser, der größer ist als der eines Durchbruches (17), der von der Muffe umschlossen in der Trägerplatte vorgesehen ist und der zur Vorderseite der Trägerplatte hin von einer relativ dünnen, membranartige Querwand (18) abgedeckt ist. Die Höhe der Muffe (16) rechtwinkelig zur Trägerplatte (2) ist ebenso groß wie die des randseitigen Simses (5). Die Rückplatte (1) weist auf der Seite der Rippen (9) in den Eckbereichen (15) je einen Zapfen (19) auf, der mit einer durch die Rückplatte hindurchgehenden axialen Bohrung (20) versehen ist, die bei angebauter Rückplatte mit dem Durchbruch (17) fluchtet. Der Außendurchmesser des im Querschnitt kreisrunden Zapfens (19) ist um ein Spiel kleiner als der Innendurchmesser der innen im Querschnitt kreisrunden Muffe (16). Jedoch weist der Zapfen (19) außen um den Umfang herum gleichmäßig verteilt vier Rippen (21) auf, die mit Abstand vom freien Ende des Zapfens (19) enden und von denen in Fig. 7 nur zwei gezeigt sind. Die Rippen (21) sind im Querschnitt sehr klein, füllen das zuletzt erwähnte Spiel aus und sind in radialer Richtung so groß, daß die aufgeschobene Muffe (16) stramm und fest auf dem Zapfen sitzt.

## Patentansprüche

1. Schild, bei dem eine Trägerplatte (2) und eine Rückplatte (1) zusammengesetzt und mit Durchgangslöchern für mindestens eine durchzusteckende Befestigungsschraube mit Kopf versehen sind, bei dem die Trägerplatte Fenster (3) und diese überquerende Querstege (7), die mit dem Fensterrand (6) Schlitze (4) begrenzen, aufweist, bei dem in die Fenster (3) Felder gesetzt sind, die mit federnd biegbaren Schenkeln durch die Schlitze greifen und den Schlitzrand hintergreifen, bei dem an der Rückplatte (1) Rippen (9) vorgesehen sind, die in die Schlitze (4) neben die Schenkel ragen und bei dem die Trägerplatte (2) bei dem Durchgangsloch (10) über einen Abstützvorsprung (11) gegen die Rückplatte (1) abgestützt ist und bei dem die mindestens eine Befestigungsschraube (22) hinter dem Schild an einer Trageinrichtung angreift sowie an den Eckbereichen (15) lösbare Verbindungseinrichtungen nur zur Verbindung von Trägerplatte (2) und Rückplatte (1) vorgesehen sind, **dadurch gekennzeichnet,** daß jede Verbindungseinrichtung von einer Muffe (16) und einem darin klemmend festsitzenden Zapfen (19) gebildet ist, die einerseits mit der Trägerplatte (2) und andererseits mit der Rückplatte (1) einstückig sind.

2. Schild nach Anspruch 1, **dadurch gekennzeichnet,** daß zwischen Muffe (16) und Zapfen (19) längsverlaufende angeformte Rippen (21) geringen Querschnittes vorgesehen sind.

3. Schild nach Anspruch 2, **dadurch gekennzeichnet,** daß vier Rippen (21) über den Umfang verteilt sind.

4. Schild nach Anspruch 1, 2 oder 3, wobei Trägerplatte und Rückplatte bei jeder Verbindungseinrichtung einen Durchbruch aufweisen, **dadurch gekennzeichnet,** daß der Zapfen (19) mit einer axialen Bohrung (20) versehen ist, welche die beiden Durchbrüche (17) verbindet.

5. Schild nach Anspruch 4, **dadurch gekennzeichnet,** daß der Durchbruch (17) der Trägerplatte (2) zu deren Außenseite hin von einer in der Dicke verminderten Querwand (18) abgesperrt ist.

## Claims

1. A shield wherein a carrier plate and a back plate are fitted together and provided with through holes for at least one headed fastening screw to be passed through, wherein the carrier plate has windows and crossbars traversing the said windows, which crossbars, along with the edge of the window, delimit slots, wherein panels are set into the windows, which panels engage with resiliently flexible arms through the slots and engage behind the edge of the slot, wherein on the back plate ribs are provided which project into the slots in addition to the arms and wherein the carrier plate is supported at the through hole against the back plate via a support projection and wherein at least one fastening screw engages behind the shield on a carrying arrangement and at the corner regions detachable connecting arrangements which are only for connecting carrier plate and back plate are provided, characterised in that each connecting arrangement is formed by a socket (16) and a pin (19) fitting tightly therein in a clamped manner which are in one piece on the one hand with the carrier plate (2) and on the other hand with the back plate (1).

2. A shield according to claim 1, characterised in that longitudinally extending, moulded-on ribs (21) of small cross-section are provided between socket (16) and pin (19).

3. A shield according to claim 2, characterised in that four ribs (21) are distributed over the periphery.

4. A shield according to claim 1, 2 or 3, wherein carrier plate and back plate have an opening at each connecting arrangement, characterised in that the pin (19) is provided with an axial bore (20) which connects the two openings (17).

5. A shield according to claim 4, characterised in that the opening (17) of the carrier plate (2) is closed off towards the outside of the latter by a diaphragm (18) reduced in thickness.

## Revendications

1. Panneau dans lequel une plaque support et une plaque dorsale sont assemblées et sont munies de trous traversants pour au moins une vis de fixation à tête qui doit être insérée de part en part, dans lequel la plaque support comporte des fenêtres et des éléments transversaux qui les traversent et qui délimitent des fentes avec le bord des fenêtres, dans lequel les fenêtres comportent des champs qui pénètrent dans les fentes et qui s'accrochent derrière le bord des fentes par des épaulements flexibles élastiques, dans lequel sont prévues sur la plaque dorsale des nervures qui font saillie dans les fentes à côté des épaulements et dans lequel la plaque support est soutenue au niveau du trou traversant contre la plaque dorsale par une saillie de soutien, et dans lequel la ou les vis de fixation coopèrent derrière le panneau avec un dispositif de support, et des dispositifs de liaison amovibles sont prévus dans les angles uniquement pour la liaison de la plaque support et de la plaque dorsale, caractérisé en ce que chaque dispositif de liaison est formé par un manchon (16) et un ergot (19) qui repose de manière serrée dans celui-ci, le manchon et l'ergot étant solidaires d'une part de la plaque support (2) et d'autre part de la plaque dorsale (1).

2. Panneau selon la revendication 1, caractérisé en ce que des nervures (21) de faible section transversale qui s'étendent longitudinalement sont prévues entre le manchon (16) et l'ergot (19).

3. Panneau selon la revendication 2, caractérisé en ce que quatre nervures (21) sont réparties sur la périphérie.

4. Panneau selon la revendication 1, 2 ou 3, dans lequel la plaque support et la plaque dorsale comportent un évidement au niveau de chaque dispositif de liaison, caractérisé en ce que l'ergot (19) est muni d'un alésage axial (20) qui relie les deux évidements (17).

5. Panneau selon la revendication 4, caractérisé en ce que l'évidement (17) de la plaque support (2) est fermé en direction de son côté externe par une paroi transversale (18) d'épaisseur réduite.
